# EUROPÄISCHE PATENTANMELDUNG

(11) **EP 0 567 663 A1**
(43) Veröffentlichungstag der Anmeldung: **03.11.1993**
(21) Anmeldenummer: 92107105.6
(22) Anmeldetag: 25.04.1992
(51) Int. Cl.: B27B 31/08

(54) **Spreisselabscheidung und Hauptwarentrennung für eine Holzverarbeitungsmaschine**

(71) Anmelder: MASCHINENFABRIK SIMON MÖHRINGER GmbH, D-97353 Wiesentheid (DE)
(72) Erfinder: Möhringer, Simon, W-8714 Wiesentheid, OT Feuerbach (DE)

(57) **Zusammenfassung**

Spreißelabscheidungseinrichtungen ermöglichen in der holzverarbeitenden Industrie eine Entfernung von Schnittreststücken (Spreißeln von der gesägten Schnitt-Hauptware. Sie kommen auf der Ausschnittseite von Holzverarbeitungsmaschinen zum Einsatz. Bei solchen Einrichtungen ist es zweckmäßig, sie so zu gestalten, daß keine Gefahr von Störungen z.B. durch Deformation von Abscheiderlamellen besteht und gleichzeitig mit der Spreißelabscheidung eine Trennung der sowohl ein- als auch mehrstielig auf der Holzverarbeitungsmaschine ankommenden Hauptware in verschiedene Klassifizierungen ermöglicht wird. Die Erfindung löst diese Aufgabe durch Einsatz eines verstellbaren Transportbandes oder einer verstellbaren Transportkette (3) und eines verstellbaren Abweisbleches 9 bzw. zweier verstellbarer Abweisbleche.

## Beschreibung

### Technisches Gebiet, auf das sich die Erfindung bezieht:

Die Erfindung bezieht sich auf die Spreißelabscheidung und Hauptwarentrennung für eine Holzverarbeitungsmaschine; dabei wird durch Einsatz eines verstellbaren Kettenzuges zum Abtransport des Holzes, in Verbindung mit einem (oder zwei verstellbaren Abweisblechen gleichzeitig, sowohl eine Hauptwarentrennung, als auch eine Spreißelabscheidung im gleichen Arbeitsgang ermöglicht.

### Einschlägiger Stand der Technik mit Fundstellen:

Spreißelabscheidungseinrichtungen ermöglichen in der holzverarbeitenden Industrie eine Entfernung von Schnittreststücken (Spreißeln) von der gesägten Schnitt-Hauptware. Sie kommen auf der Ausschnittsseite von Holzverarbeitungsmaschinen zum Einsatz.

Es sind bereits Spreißelabscheidungseinrichtungen bekannt, die mit ein bzw. zwei flexiblen Lamellen arbeiten. Diese Trennlamellen greifen in die Schnittfuge zwischen Hauptware und den Spreißeln ein. Alternativ hierzu werden auch Kettenzüge bzw. Transportbänder verwendet, die die Hauptware führen und transportieren, so daß die Spreißel rechts und links der Hauptware durch ihr Eigengewicht hinunterfallen und so von der Hauptware getrennt werden.

Das zuerst genannte Verfahren mittels Spreißelabscheiderlamellen birgt die Problematik des sicheren Einfädelns der Lamellen in die Schnittfuge. Hier kann es auf Grund der unterschiedlichen Struktur verschiedener Holzarten, so wie deren Zustand, zu Störungen in Form von Klemmen oder Deformation bzw. Beschädigung der Lamellen kommen. Bei dem zweiten Verfahren mittels Transportkette, bzw.-band sind solche Störungen nicht möglich, jedoch ist keine Hauptwarentrennung in Form von Sortierung der verschiedenen Stiele (einzelne Hauptwarenbretter oder -dielen) mit dieser Einricht möglich. Desweiteren ist hier eine Spreißelabscheidung nur für ximal zwei Stiele möglich.

### Darstellung der Erfindung

Hier will die Erfindung Abhilfe schaffen. Die Erfindung, wie sie in den Ansprüchen gekennzeichnet ist, löst die Aufgabe, auf der Austrittsseite einer Holzverarbeitungsmaschine, die sowohl ein, als auch mehrstielig ankommende Hauptware in einem Arbeitsgang zu sortieren und gleichzeitig von den Spreißeln zu trennen, ohne daß Störmomente in Form von möglichen Deformationen von Spreißelab scheiderlamellen in Kauf genommen werden müssen. Bei der Erfindung kommt nämlich eine Hauptwarentransportkette bzw. ein Hauptwarentransportband in Verbindung mit ein bzw. zwei Spreißelabscheiderblechen zum Einsatz, die durch entsprechende Verstellung die geschilderte Aufgabe lösen. Dadurch werden die bisher bestehenden Unzulänglichkeiten mit Sicherheit ausgeschlossen.

### Vorteilhafte Wirkungen der Erfindung

Die durch die Erfindung erreichten Vorteile sind im wesentlichen darin zu sehen, daß an Stelle von Spreißelabscheiderlamellen, Abweisbleche zum Einsatz kommen, die jeweils dicht unter die Schnittfuge zwischen Hauptware und Spreißeln positioniert werden und somit keine störungsbehaftete Einfädelung notwendig wird, wenn die Spreißel links und rechts der Hauptware - durch ihr Eigengewicht bedingt - auf den steil verlaufenden Abweisblechen in die Spreißelsammelzone herabrutschen.

Durch die in der Erfindung zusätzlich vorgesehene Transporteinrichtung mittels Kette, bzw. Band, die unter den gewünschten Stiel, bzw. die gewünschten Stiele der Hauptware positioniert werden kann, ist eine Sortierung der Hauptware in ein, zwei oder drei verschiedene Kategorien möglich, denn der jeweils nicht von der Transporteinrichtung getragene Teil der Hauptware fällt durch sein Eigengewicht auf tiefer liegende Sortierförderer.
Die Erfindung erlaubt somit eine gleichzeitige Hauptwarensortierung sowie Spreißelabscheidung in einem Arbeitsgang.

Durch diese Anordnung ist eine sehr schnelle Schnittfolge möglich, weil die Verstellung der Kette bzw. des Bandes und des Abweisbleches sofort nach Austritt des Schnittgutes erfolgen kann, während bei zweilamelligen Abscheidern erst verstellt werden kann, wenn die Hauptware die Lamellen verlassen hat.

### Beschreibung wenigstens eines Weges zur Ausführung der Erfindung unter Bezugnahme auf die Zeichnungen.

Im folgenden wird die Erfindung anhand von lediglich einen Ausführungsweg darstellenden Zeichnungen näher erläutert.

Die Abbildung 1.1 zeigt einen bekannten Spreißelabscheider für ein-stielige Hauptware (1) von der Holzauslaufseite, der mittels Transportband bzw. -kette (3) arbeitet, bei dem die Spreißel (2) rechts und links von der Hauptware durch ihr Eigengewicht herunterfallen. Damit die Hauptware auf dem Transportband bzw. der Transportrolle geführt wird, wird sie von oben im Allgemeinen durch Rollen (4) gehalten.

Die Abbildung 1.2 zeigt denselben Spreißelabscheider für zweistielige Hauptware (5).

Die Abbildung 1.3 zeigt einen weiteren bekannten Spreißelabscheider für ein- und mehrstielige Hauptware (6), bei dem Trennlamellen (7) die Hauptware von den Spreißeln (2) trennen. Hier werden die Spreißel nach rechts und links durch die Trennlamellen weggeschoben. Für den Holztransport sorgen über die gesamte Schnittholzbreite hinausragende Rollen (8).

Die Abbildung 2.1 zeigt den erfindungsgemäßen Spreißelabscheider, geeignet für ein- und mehrstielige Hauptware (6) (hier sind beispielsweise drei Stiele zu sehen), mit dem darunterliegenden Transportband bzw. der darunterhängenden Transportkette (3) für die Trennung der Hauptware und mit den Abweisblechen (9) für die Abscheidung der Spreißel. Dabei werden ein oder zwei Stiele zwischen den obenliegenden Andruckrollen (4) und dem darunter befindlichen Transportband oder der darunterliegenden Transportkette (3) gehalten und dabei einer bestimmten Sortierstelle zugeführt. Die restlichen Stiele (hier in der Abbildung 2.1 rechts davon) fallen durch ihr Eigengewicht auf das darunterliegende Förderband (10), und können somit einer anderen Sortierstelle zugeführt werden. Die beiden Spreißel (2) rechts und links der Hauptware rutschen durch ihr Eigengewicht auf den steil angeordneten Trennblechen herab und können in die Sortierstelle für Spreißel eingebracht werden.

Sollen in einer Sonderanwendung alle Stiele der Hauptware in (hier in Abb. 2.1 nach rechts) das darunterliegende Förderband (10) eingebracht werden, so sorgt ein keilförmiger, einschwenkbarer Abweiser (11) (siehe Abb. 2.2) dafür, daß auf die Stiele, die sich zwischen den obenliegenden Andruckrollen (4) und dem darunter befindlichen Transportband, bzw. der darunter befindlichen Transportkette (3) (in diesem Fall in Abb. 2.1 nach rechts) in das unten befindliche Transportförderband fallen können. Dabei sind sowohl die Transportkette bzw. das Transportband (3), als auch die Abweisbleche (9) seitlich verschiebbar (siehe Doppelpfeile in Abb. 2.3), so daß die Spreißel und die Hauptware unabhängig von der Anzahl der Stiele und deren Breite immer in die richti Klassifizierungsstellen fallen bzw. transportiert werden können.

## Patentansprüche

1. Spreißelabscheider für eine Holzbearbeitungsmaschine, welcher mittels Kette oder Band die Hauptware von den Spreißeln trennt, dadurch gekennzeichnet, daß gleichzeitig mit der Trennung der Spreißel von der Hauptware, die Hauptware in zwei oder drei Fraktionen getrennt werden kann, ohne daß Lamellen oder andere Hilfsmittel in die Schnittfugen eingeführt werden brauchen.

2. Spreißelabscheider nach Anspruch 1., dadurch gekennzeichnet, daß sowohl das Transportband bzw. die Transportkette, als auch ein oder zwei Abweisbleche positioniert werden können.

3. Spreißelabscheider nach Anspruch 1. und 2., dadurch gekennzeichnet, daß ein oder zwei untenliegende Förderbänder eine Fraktionierung der Hauptware ermöglichen.

4. Spreißelabscheider nach den Ansprüchen 1., 2. und 3., dadurch gekennzeichnet, daß ein einschwenkbarer Keil die Hauptware von dem Transportband bzw. der Transportkette in ein untenliegendes Förderband abdrängt.
